# EUROPÄISCHE PATENTSCHRIFT

(11) **EP 3 488 042 B1**
(45) Veröffentlichungstag und Bekanntmachung des Hinweises auf die Patenterteilung: **09.09.2020**
(21) Anmeldenummer: 17739955.7
(22) Anmeldetag: 11.07.2017
(51) Int. Cl.: D06F 37/42

(54) **TÜRÜBERWACHUNGSSCHALTUNG FÜR EIN HAUSHALTSGERÄT**
DOOR MONITORING CIRCUIT FOR A DOMESTIC APPLIANCE
CIRCUIT DE SURVEILLANCE DE PORTE POUR UN APPAREIL ÉLECTROMÉNAGER

(30) Priorität: 19.07.2016 DE 102016213136
(43) Veröffentlichungstag der Anmeldung: 29.05.2019
(73) Patentinhaber: BSH Hausgeräte GmbH, 81739 München (DE)
(72) Erfinder: HÖNLE, Christian, 93093 Donaustauf (DE); TIM, Ulrike, 93083 Obertraubling (DE); ZARUBA, Károly, 93089 Aufhausen (DE)
(86) Internationale Anmeldenummer: PCT/EP2017/067396
(87) Internationale Veröffentlichungsnummer: WO 2018/015212

(56) Entgegenhaltungen:
- EP-A1- 2 290 147
- EP-A1- 2 586 901
- DE-A1-102007 037 767

## Beschreibung

Die Erfindung betrifft eine Türüberwachungsschaltung für ein Haushaltsgerät mit einem Gebereingang und einem Zustandsgeber, der an dem Gebereingang angeschlossen ist und den Zustand einer Beladungstür des Haushaltsgeräts repräsentiert. Die Erfindung betrifft weiterhin ein Haushaltsgerät mit einer derartigen Türüberwachungsschaltung und einem Mikroprozessor.

Zur Vermeidung von Risiken sind bei Haushaltsgeräten mit einer Beladungstür, die Zugriff zu beweglichen Teilen gestattet, Vorkehrungen zu treffen, die ein Einschalten von Aggregaten verhindern, welche potentiell Schaden verursachen könnten. Dazu gehören beispielsweise bei Waschmaschinen und Trocknern der Antriebsmotor für die Trommel, aber auch Pumpen, Heizung und andere.

Eine bekannte Möglichkeit solcher Vorkehrungen besteht darin, die Betriebsspannung dieser Aggregate über einen Türschalter zu führen, der die Energieversorgung zu den genannten Aggregaten unterbricht, wenn die Tür geöffnet ist. Der Schalter muß dementsprechend in der Lage sein, die entsprechende Last zu schalten. Außerdem ist in diesem Fall die notwendige Versorgungsspannung gegebenenfalls über relativ lange und ausreichend dimensionierte Leitungen zu führen.

Eine derartige Türüberwachungsschaltung ist beispielsweise in der EP 2 290 147 A1 offenbart.

Der Einsatz von Mikroprozessoren zur Steuerung von Haushaltsgeräten bietet die Möglichkeit, umfangreiche Sicherheitsfunktionen zu verwirklichen. Allerdings sind solche Schaltungen eigensicher auszuführen, d.h. es ist zu gewährleisten, daß auch bei Fehlfunktionen des Mikroprozessors grundlegende Sicherheitsfunktionen verfügbar sind.

Die Erfindung schafft eine Lösung mit der sich zuverlässig aber kostengünstig die genannten Risiken vermeiden lassen.

Erreicht wird dies durch eine Türüberwachungsschaltung für ein Haushaltsgerät mit den Merkmalen des Anspruchs 1 sowie ein Haushaltsgerät mit einer solchen Türüberwachungsschaltung.

Demgemäß sind bei einer Türüberwachungsschaltung für ein Haushaltsgerät ein Gebereingang, ein Zustandsgeber, der an dem Gebereingang angeschlossen ist und den Zustand einer Beladungstür des Haushaltsgeräts repräsentiert, ein HV-Relais-Eingang zur Ansteuerung der Türüberwachungsschaltung mit einem HV-Relais-Steuersignal, ein Relais-Steuerausgang zur Ansteuerung eines Netz-Schaltrelais des Haushaltsgeräts, und einer Überwachungseinheit, die mit dem Relais-Steuerausgang, dem Gebereingang, dem HV-Relais-Eingang und dem Türüberwachungsausgang verbunden ist, vorgesehen, wobei Pol des Gebereingangs einen Eingangsknoten bildet, der mit der Überwachungseinheit verbunden ist und die Überwachungseinheit dazu eingerichtet ist, den Relais-Steuerausgang in Abhängigkeit von dem HV-Relais-Steuersignal nur dann anzusteuern, wenn der Zustandsgeber indiziert, daß die Beladungstür des Haushaltsgeräts geschlossen ist.

Damit kann, unabhängig von einer Ansteuerung des HV-Relais-Eingang durch eine Steuerung des Haushaltsgeräts, das Netz-Schaltrelais, welches die Energieversorgung für kritische Verbraucher wie Heizung, Antrieb, Gebläse etc. einschaltet, nur dann geschaltet werden, wenn die Beladungstür geschlossen ist. Die direkte Hardware-Verküpfung von Zustandsgeber und Netz-Schaltrelais über die Überwachungseinheit gewährleistet einen eigensicheren Betrieb unabhängig von der Funktion der Hausgerätesteuerung.

Gemäß einer weiteren vorteilhaften Ausführungsform der Erfindung ist der Zustandsgeber über einen Pull-up Widerstand und einen Pull-Down Widerstand zwischen eine Versorgungsspannung und Masse geschaltet ist. Der Zustandsgeber ist somit in einen Spannungsteiler eingebunden, anhand dessen Potentiale nicht nur der Zustand des Zustandsgebers, welcher die Zustände der Beladungstür repräsentiert, feststellbar ist, sondern auch Fehler im Zustandssensor und dessen Zuleitungen, wie z.B. Kurzschluß oder Unterbrechung feststellen lassen.

Gemäß einer weiteren vorteilhaften Ausführungsform der Erfindung ist die Türüberwachungsschaltung, mit einem Triggereingang ausgestattet zur Ansteuerung der Türüberwachungsschaltung durch einen Mikroprozessor mit einem Triggersignal, welches den Zustand des Eingangsknotens verändern kann. Damit kann überprüft werden, ob der Zustandssensor oder die Türüberwachungsschaltung Hardwarefehler aufweist.

Gemäß einer weiteren vorteilhaften Ausführungsform der Erfindung ist ein Türsignalausgang vorgesehen, welcher ein Signal in Anhängigkeit vom Zustand des Eingangsknotens bereitstellt. Damit bietet die Türüberwachungsschaltung einen Schaltungspunkt, an dem von der Steuerung des Haushaltsgerät oder auch von anderen Einheiten der Zustand der Beladungstür abgefragt werden kann.

Gemäß einem anderen Aspekt schafft die Erfindung ein Haushaltsgerät mit einer Türüberwachungsschaltung und einem Mikroprozessor zur Ansteuerung des HV-Relais-Eingang und zur Überwachung des Türüberwachungsausgangs.

Gemäß einer weiteren vorteilhaften Ausführungsform der Erfindung ist bei dem Haushaltsgerät der Mikroprozessor weiterhin zur Ansteuerung des Triggereingangs vorgesehen.

Weitere Vorteile und Merkmale der Erfindung ergeben sich aus der nachfolgenden Beschreibung unter Bezugnahme auf die beigefügten Zeichnungen. In den Zeichnungen zeigt:
- Fig. 1.: ein schematisches Blockschaltbild einer Türüberwachungsschaltung gemäß einer ersten Ausführungsform der Erfindung,
- Fig. 2.: ein schematisches Ablaufdiagramm für das erfindungsgemäße Verfahren; und
- Fig. 3.: ein schematisches Ablaufdiagram für ein Verfahren gemäß einer Weiterbildung der Erfindung.

In Fig. 1 ist schematisch eine erste Ausführungsform einer erfindungsgemäßen Türüberwachungsschaltung 10 für ein Haushaltsgerät dargestellt. Die Türüberwachungsschaltung weist einen Gebereingang 12, einen Triggereingang 14 und einen HV-Relais-Eingang 16 auf. Die Türüberwachungsschaltung weist außerdem einen Türsignalausgang 20 und einen Türüberwachungsausgang 22 auf.

An den Gebereingang 12 ist ein Zustandsgeber 30 angeschlossen. Der Zustandsgeber 30 kann in unterschiedlicher Weise ausgeführt sein; beispielsweise als einfacher Türschalter in Form eines Schließkontaktes 30a (in Figur 1 in ausgezogenen Linien) oder als Hallsensor 30b (in Figur 1 alternativ in punktierten Linien dargestellt). Der Zustandsgeber 30 gibt den Zustand einer Beladungstür des Haushaltsgerätes wieder, also ob die Tür offen oder geschlossen ist. In der dargestellten Ausführungsform ist der Schließkontakt 30a des Zustandsgebers geschlossen, wenn die Beladungstür des Haushaltsgerätes geschlossen ist.

Die Türüberwachungsschaltung 10 weist weiterhin eine Triggeraufbereitungseinheit 40 mit einem Triggereingang 42 und einem Triggerausgang 44, eine Überwachungseinheit 50 mit einem Relais-Ansteuereingang 52, einem Überwachungseingang 54, einem Relais-Steuerausgang 56 und einem Relaiszustandsausgang 58, sowie eine Türsignalaufbereitungseinheit 60 mit einem Türsignaleingang 62 und einem Türsignalausgang 54, auf.

Der Zustandsgeber 30 ist zwischen einen ersten Pol 12a und einen zweiten Pol 12b des Gebereingangs 12 geschaltet. Der erste Pol 12a ist über einen Pull-Up-Widerstand 32 an eine Versorgungs- oder Referenzspannung V_{SS} der Türüberwachungsschaltung 10 angeschlossen. Der zweite Pol 12b ist an einen Eingangsknoten 36 angeschlossen, welcher über einen Pull-Down-Widerstand 34 mit der Masse GND der Türüberwachungsschaltung 10 verbunden ist.

Der Triggereingang 42 der Triggeraufbereitungseinheit 40 bildet den Triggereingang 14 der Türüberwachungsschaltung 10. Der Triggerausgang 44 der Triggeraufbereitungseinheit 40 ist mit dem Eingangsknoten 36 verbunden.

Ebenfalls mit dem Eingangsknoten 36 verbunden ist der Türsignaleingang 62 der Türsignalaufbereitungseinheit 60, und der Türsignalausgang 64 der Türsignalaufbereitungseinheit 60 bildet den Türsignalausgang 20 der Türüberwachungsschaltung 10.

Von der Überwachungseinheit 50 schließlich ist der Überwachungseingang 54 ebenfalls mit dem Eingangsknoten 36 verbunden. Der Relais-Ansteuereingang 52 der Überwachungseinheit 50 bildet den HV-Relais-Eingang 16 der Türüberwachungsschaltung 10 und der Relaiszustandsausgang 58 der Überwachungseinheit 50 bildet den Türüberwachungsausgang 22 der Türüberwachungsschaltung 10. Der Relais-Steuerausgang 56 der Überwachungseinheit 50 steuert ein Netz-Schaltrelais 70 an. Das Netz-Schaltrelais 70 ist an eine Phase P einer Netz-Versorgungsspannung angeschlossen, um über einen Schaltkontakt 72 eine geschaltete Netz-Versorgungsspannung P1 für Verbraucher mit Netzspannungsbedarf in dem Haushaltsgerät, wie z.B. Heizung, Antriebsmotor etc. zu- und abzuschalten.

Kern der Türüberwachungsschaltung 10 ist der Eingangsknoten 36 und dessen elektrischer Pegel. Dieser Pegel und dessen Abhängigkeit vom Zustand der Beladungstür des Haushaltsgerätes soll zunächst ohne Berücksichtigung der Funktion der Triggeraufbereitungseinheit 40 betrachtet werden.

Ist der Schließkontakt 30a des Zustandsgebers offen, was in der gezeigten Ausführungsform einer offene Beladungstür entspricht, liegt der Pegel des Eingangsknotens 36 wegen der Verbindung über den Pull-Down-Widerstand 34 annähernd auf Massepotential GND. In gleicher Weise wäre der Zustand des Eingangsknotens 36 bei alternativer Verwendung eines Hall-Sensors 30b als Zustandsgeber mit dem Zustand der der Beladungstür gekoppelt.

Bei geschlossener Beladungstür ist der Schließkontakt 30a des Zustandsgebers hingegen geschlossen. Infolgedessen wird der Pegel am Eingangsknoten 36 über den Pull-down-Widerstand 34 zum Wert der Versorgungsspannung V_{SS} hin hochgezogen, wobei der tatsächlich anliegende Pegel im wesentlichen vom Verhältnis der Widerstandswerte des Pull-up-Widerstands 32 und des Pull-Down-Widerstands 34 abhängt, die einen Spannungsteiler bilden.

Der Pegel am Eingangsknoten 36 ist außerdem im Betrieb des Haushaltsgeräts noch vom Status eines Triggersignals **MAIN_TRIGGER** am Triggereingang 14 abhängig. Das Triggersignal ist im einfachsten Fall von dem Mikroprozessor 80 am Triggereingang 14 bereitgestellt. Vorzugsweise wird das Triggersignal in der Triggeraufbereitungseinheit 40 beispielsweise in Form einer Pegelanpassung, einer Invertierung, einer D/A-Wandlung oder einer Kombination derselben, aufbereitet. Die Triggeraufbereitungseinheit 40 kann auch dazu ausgebildet sein, das Triggersignal an sich, gesteuert durch ein digitales oder analoges Steuersignal am Triggereingang 14, zu erzeugen.

In der dargestellten Ausführungsform wird der Triggereingang 14 mit dem Takt der Hauptroutine des Mikroprozessors 80 angesteuert und kann den Status **MAIN_TRIGGER_ON** oder **MAIN_TRIGGER_OFF** annehmen. Damit kann der elektrische Pegel des Eingangsknotens 36 über den Triggereingang 14 beeinflusst werden, und zwar so, daß der Pegel sowohl vom Status des Triggersignals **MAIN_TRIGGER** wie auch vom Zustand des Zustandsgebers 30 und damit in der dargestellten Ausführungsform dem Zustand der Beladungstür abhängt.

Der Zustand des Eingangsknotens 36 wird vom Mikroprozessor 80 am Türsignalausgang 20 abgefragt. Das Signal am Türsignalausgang 20 ist durch die Türsignalaufbereitungseinheit 60 so aufbereitet, daß es von einem Analog-Eingang des Mikroprozessors 80, ausgewertet werden kann. Die Aufbereitung kann alternativ auch für eine in anderer Weise an den Türsignalausgang 20 angeschlossenen Erfassungs- oder Steuereinrichtung, vorgesehen sein und beispielsweise eine Pegelanpassung, eine Invertierung, eine A/D-Wandlung oder eine Kombination derselben beinhalten. Die Aufbereitung kann auch ganz oder teilweise in dem Mikroprozessor 80 implementiert sein.

Der Mikroprozessor 80 kann also durch Abfrage des Türsignalausgangs 20 sowohl den Zustand des Zustandsgebers 30, welcher den Zustand der Beladungstür repräsentiert, feststellen, als auch den Status des Triggersignals **MAIN_TRIGGER** zurücklesen.

Die Überwachungseinheit 50 steuert das Netz-Schaltrelais 70 welches eine Spannungsversorgung für Verbraucher mit Netzspannungsbedarf in dem Haushaltsgerät, wie z.B. Heizung, Antriebsmotor etc. zu- und abschalten kann. Das Netz-Schaltrelais 70 wird von der Überwachungseinheit 50 mit einer Relaisversorgungsspannung V_{HVR} am Relais-Steuerausgang 56 angesteuert. Die Relaisversorgungsspannung V_{HVR}, die der Überwachungseinheit 50 zur Verfügung gestellte ist, kann vorteilhaft eine PWM-modulierten Spannung sein um die Verlustleistung im Netz-Schaltrelais 70 gering zu halten, insbesondere dann, wenn das Netz-Schaltrelais 70 nach dem Schalten nur noch einen geringeren Haltestrom benötigt.

Darüber hinaus erfaßt die Überwachungseinheit 50 mit ihrem Überwachungseingang 54 ebenfalls den Zustand des Eingangsknotens 36.

Mit einem Signal am HV-Relais-Eingang 16 der Türüberwachungsschaltung 10, d.h. am Relais-Ansteuereingang 52 der Überwachungseinheit 50 steuert der Mikroprozessor 80 prinzipiell das Ein- und Ausschalten des Netz-Schaltrelais 70 und damit der Netzspannungsversorgung für die besagten Verbraucher. Die Überwachungseinheit 50 knüpft darüber hinaus die Freigabe des Netz-Schaltrelais 70 an den Zustand des Eingangsknotens 36, und zwar so, daß bei geöffneter Beladungstür des Haushaltsgeräts das Netz-Schaltrelais 70 nicht geschaltet werden kann und damit auch verhindert wird, daß in diesem Fall die Netzspannung zum Betrieb kritischer Verbraucher wie Heizung, Antrieb, Gebläse o.ä. zur Verfügung steht.

Diese Hardware-Überwachungsfunktion stellt somit eine zusätzliche Sicherung dar, daß bei geöffneter Tür keiner der kritischen Verbraucher in Betrieb sein kann.

Weiterhin ist mithilfe dieser Überwachungsfunktion in der dargestellten Ausführungsform auch eine optionale Prüfung der Funktion des Mikroprozessors realisiert, die im folgenden beschrieben ist.

Der Mikroprozessor 80 kann am Triggereingang 14, wie bereits oben beschrieben, das Triggersignal **MAIN_TRIGGER** bereitstellen.

Fehlt das Triggersignal, weil beispielsweise der Mikroprozessor 80 versagt, dann sperrt die Überwachungseinheit 50 die Ansteuerung des Netz-Schaltrelais 70, sodaß verhindert wird daß die Netzspannung zum Betrieb kritischer Verbraucher zur Verfügung steht. Ein Versagen des Mikroprozessors 80, das erfasst wird, kann in einem physikalischen Fehler bestehen oder darin, daß die Software zeitlich und/oder logisch nicht mehr richtig abläuft, beispielsweise wegen eines ROM-Fehlers oder fehlerhafter Taktgebung.

So ist auch gewährleistet, daß bei fehlerhafter Funktion des Mikroprozessors 80 keiner der kritischen Verbraucher in Betrieb sein kann.

Da der Mikroprozessor 80 den Zustand des Zustandsknotens 36 auch am Türsignalausgang 20 abfragt, kann der Mikroprozessor 80 mithilfe des Triggersignals **MAIN_TRIGGER** auch feststellen, ob die Signalkette vom Zustandsgeber 30 zum Eingangsknoten 36 bestimmte Fehler aufweist, beispielsweise eine Unterbrechung oder einen Kurzschluß. Stellt der Mikroprozessor 80 nämlich an dem Triggereingang 14 ein Triggersignal **MAIN_TRIGGER** bereit, dann ändert sich der Zustand des Eingangsknotens 36 auch in Abhängigkeit von diesem Triggersignal **MAIN_TRIGGER.** Bei einem der genannten Fehler entspricht der Zustand des Eingangsknotens 36 nicht einem der erwarteten Werte, die aufgrund des Zustandes des Zustandsgebers, der Beschaltung durch den Pull-Up-Widerstand 32 und den Pull-Down-Widerstand 34 sowie den Zustand des Triggersignals **MAIN_TRIGGER** zu erwarten wären. Der Mikroprozessor 80 kann damit durch Vergleich des Signals **ADC_DOOR** am Türsignalausgang 20 mit vorgegebenen Grenzwerten feststellen ob ein Fehler vorliegt.

Schließlich stellt die Überwachungseinheit 50 am Relaiszustandsausgang 58 ein analoges Signal für den Mikroprozessor 80 zur Verfügung, welches vom Zustand des Eingangsknotens 36, sowie dem Anliegen eines HV-Relais-Steuersignals **HVR_ON** am HV-Relais-Eingang 16 und der Relaisversorgungsspannung V_{HVR} abhängt und welches dem Mikroprozessor 80 zur Überwachung der ordnungsgemäßen Ansteuerung des Netz-Schaltrelais 70 dient.

Vorzugsweise ist das Signal für den Mikroprozessor 80 am Relaiszustandsausgang 58 so aufbereitet, z.B. mit einem Tiefpaß, daß es auch dann ein statisches Signal ist, wenn die Relaisversorgungsspannung V_{HVR} eine PWM-modulierten Spannung ist.

Das Signal **ADC_9V_DOOR** am Relaiszustandsausgang 58 indiziert dem Mikroprozessor 80 ob das Netz-Schaltrelais 70 geschaltet ist oder nicht.

Die Funktion der Türüberwachungsschaltung 10 wird im folgenden verdeutlicht im Zusamenhang mit der Beschreibung eines Verfahrens einer Türtestroutine, das mithilfe der Türüberwachungsschaltung 10 durchgeführt werden kann und das anhand des schematischen Ablaufdiagrams in Figur 2 nachfolgend beschrieben ist. Der Ablauf der Funktion der Türüberwachungsschaltung wird von dem Mikroprozessor des Haushaltsgerätes gesteuert.

Nach dem Einschalten kann der Mikroprozessor 80 zu einem definierten Zeitpunkt, wenn sichergestellt ist, daß die notwendigen Versorgungsspannungen für die Türüberwachungsschaltung 10 bereitgestellt sind, mit dem Start 102 der Türtestroutine beginnen.

Dazu liest der Mikroprozessor 80 in einem Initialisierungsschritt 104 eine im Gerät hinterlegte Konfiguration aus. Die Konfiguration enthält Informationen über die Türüberwachungsschaltung 10, die zum Ausführen der Türtestroutine notwendig sind. Dies können Informationen darüber sein, welcher Türzustandsgeber 30 im Gerät verbaut ist, also beispielsweise, ein einfacher Türschalter 30a oder ein Hallsensor 30b. Des weiteren können Informationen zu Grenzwerten für abzufragende Zustandssignale hinterlegt sein.

In einem ersten Schritt 110 schaltet der Mikroprozessor das Triggersignal **MAIN_TRIGGER** für eine Zeit T_{troff} ab.

In einem zweiten Schritt 112 prüft der Mikroprozessor, ob das an dem Türsignalausgang 20 anliegende analoge Signal **ADC_DOOR** zwischen einem unteren Grenzwert **open_low_level_Toff** und einem oberen Grenzwert **open_high_level_Toff** für eine geöffnete Tür liegt.

Trifft dies nicht zu, springt der Mikroprozessor zu einem fünften Schritt 118. Ist dies jedoch der Fall, dann prüft der Mikroprozessor in einem dritten Schritt 114, ob das an dem Türüberwachungsausgang 22 anliegende analoge Signal **ADC_9V_DOOR** kleiner ist als der maximale Grenzwert **adc_max_door_opened** für eine geöffnete Tür.

Trifft dies nicht zu, beendet der Mikroprozessor die Türüberwachung und gibt in einem letzten Schritt 128 einen Fehler aus. Ist dies jedoch der Fall, dann stellt der Mikroprozessor in einem vierten Schritt 116 fest, daß die Tür geöffnet ist, indem er den Überwachungswert **DOOR_OPENED** auf 1 setzt, und setzt die Türüberwachung mit einem achten Schritt 124 fort.

In dem fünften Schritt 118, den der Mikroprozessor anspringt, wenn die Bedingung des zweiten Schritts 112 nicht zutrifft, prüft der Mikroprozessor, ob das an dem Türsignalausgang 20 anliegende analoge Signal **ADC_DOOR** zwischen einem unteren Grenzwert **closed_low_level_Toff** und einem oberen Grenzwert **closed_high_level_Toff** für eine geschlossene Tür liegt.

Trifft dies nicht zu, beendet der Mikroprozessor die Türüberwachung und gibt in einem letzten Schritt 128 einen Fehler aus. Ist dies jedoch der Fall, dann prüft der Mikroprozessor in einem sechsten Schritt 120, ob das an dem Türüberwachungsausgang 22 anliegende analoge Signal **ADC_9V_DOOR** zwischen einem unteren Grenzwert **adc_min_door_closed** und einem oberen Grenzwert **adc_max_door_closed** für eine geschlossene Tür liegt.

Trifft dies nicht zu, beendet der Mikroprozessor die Türüberwachung und gibt in einem letzten Schritt 128 einen Fehler aus. Ist dies jedoch der Fall, dann stellt der Mikroprozessor in einem siebenten Schritt 122 fest, daß die Tür geschlossen ist, indem er den Überwachungswert **DOOR_OPENED** auf 0 setzt, und setzt die Türüberwachung mit einem achten Schritt 124 fort.

In dem achten Schritt 124 schaltet der Mikroprozessor das Triggersignal für eine Zeit Tₜᵣₒₙ an und fährt mit einem neunten Schritt 126 fort.

In dem neunten Schritt 126, prüft der Mikroprozessor, ob das an dem Türsignalausgang 20 anliegende analoge Signal **ADC_DOOR** entweder zwischen einem unteren Grenzwert **open_low_level_Ton** und einem oberen Grenzwert **open_high_level_Ton** für eine geöffnete Tür oder zwischen einem unteren Grenzwert **closed_low_level_Ton** und einem oberen Grenzwert **closed_high_level_Ton** für eine geschlossene Tür liegt.

Trifft weder die eine noch die andere Bedingung zu, so deutet dies darauf hin, daß die Signalkette vom Zustandsgeber 30 zum Eingangsknoten 36, wie oben beschrieben einen Fehler aufweist. Daher beendet der Mikroprozessor die Türüberwachung und gibt in einem letzten Schritt 128 einen Fehler aus. Trifft jedoch eine der beiden Bedingungen zu, so beginnt der Mikroprozessor den Türüberwachungszyklus mit dem ersten Schritt 110 von neuem.

In einer vorteilhaften Weiterbildung der Erfinder prüft der Mikroprozessor 80 vor Ausführen der oben beschriebenen Routine, vorzugsweise nach dem Einschalten des Geräts einmalig die Türüberwachungsschaltung 10 auf Hardwarefehler. Diese Funktion ist nachfolgend anhand, des Flußdiagramms in Figur 3 beschreiben.

Dazu wird, wie in Figur 3 dargestellt, vorzugsweise zwischen dem Initialisierungsschritt 104 und dem ersten Schritt 110 der Türtestroutine aus Figur 2, in einem Schritt 144 das Triggersignal **MAIN_TRIGGER** abgeschaltet und in einer Schleife 148 während einer Zeitdauer **T** überprüft, ob das an dem Türüberwachungsausgang 22 anliegende analoge Signal **ADC_9V_DOOR** kleiner als ein Grenzwert **ADOR_max_startup** ist. Sobald dies der Fall ist, führt der Mikroprozessor 80 die Türtestroutine mit dem ersten Schritt 110 fort.

Wird während der Zeitdauer **T** das Signal **ADC_9V_DOOR** nicht kleiner als ein Grenzwert **ADOR_max_startup"** so deutet dies darauf hin, daß ein Hardwarefehler vorliegt. Daher beendet der Mikroprozessor 80 die Türtestroutine und gibt in einem letzten Schritt 150 einen Fehler aus.

Die Zeitdauer **T** ist so gewählt, daß sichergestellt ist, daß alle notwendigen Versorgungsspannungen für die Türüberwachungsschaltung 10 bereitstehen, andererseits aber die Ausführung der Türtestroutine nicht unnötig verzögert wird.. In der dargestellten Ausführungsform ist die Zeitdauer **T** auf 500ms festgelegt.

Bevorzugt sind für die Grenzwerte **ADOR_max_startup**, **open_low_level_Toff, open_high_level_Toff, closed_low_level_Toff, closed_high_level_Toff, open_low_level_Ton, open_high_level_Ton, closed_low_level_Ton, closed_high_level_Ton, adc_max_door_opened, adc_min_door_closed** und **adc_max_door_closed** für verschiedene Arten von Zustandsgebern 30a, 30b unterschiedliche Werte hinterlegt, die beim Start des Geräts ausgelesen und für die Ausführung der Türüberwachungsfunktion in Register des Mikroprozessors hinterlegt werden können.

## Patentansprüche

1. Haushaltsgerät mit einem Mikroprozessor (80) und mit einer Türüberwachungsschaltung (10) mit,
- einem Gebereingang (12),
- einem Zustandsgeber (30), der an dem Gebereingang (12) angeschlossen ist und den Zustand einer Beladungstür des Haushaltsgeräts repräsentiert,
- einem HV-Relais-Eingang (16),
- einem Relais-Steuerausgang (56) zur Ansteuerung eines Netz-Schaltrelais (70) des Haushaltsgeräts,
- einer Überwachungseinheit (50), die mit dem Relais-Steuerausgang (56), dem Gebereingang (12), dem HV-Relais-Eingang (16) und dem Türüberwachungsausgang (22) verbunden ist,
wobei ein Pol des Gebereingangs (12) einen Eingangsknoten (36) bildet, der mit der Überwachungseinheit (50) verbunden ist,
wobei der Mikroprozessor dazu ausgebildet ist,
- den Türüberwachungsausgang (22) zu überwachen, und
- zum Einschalten des Netz-Schaltrelais (70), den HV-Refais-Eingang (16) der Türüberwachungsschaltung (10) mit einem HV-Relais-Steuersignal (HVR_ON) anzusteuern, und
wobei die Überwachungseinheit (50) dazu eingerichtet ist, den Relais-Steuerausgang (56) in Abhängigkeit von dem HV-Relais-Steuersignal (HVR_ON) am HV-Relais-Eingang (16) nur dann anzusteuern, wenn der Zustandsgeber (30) indiziert, daß die Beladungstür des Haushaltsgeräts geschlossen ist.

2. Haushaltsgerät nach Anspruch 1, bei dem der Zustandsgeber (30) der Türüberwachungsschaltung (10) über einen Pull-up Widerstand (34) und einen Pull-Down Widerstand (34) zwischen eine Versorgungsspannung (V_{SS}) und Masse (GND) geschaltet ist.

3. Haushaltsgerät nach Anspruch 1 oder 2, bei dem der Mikroprozessor (80) zur Ansteuerung eines Triggereingangs (14) der Türüberwachungsschaltung (10) mit einem Triggersignal (MAIN_TRIGGER) a ausgebildet ist, welches den Zustand des Eingangsknotens (36) verändern kann.

4. Haushaltsgerät nach einem der Ansprüche 1 bis 3, bei dem die Türüberwachungsschaltung (10) einen Türsignalausgang (20) aufweist, welcher ein Signal in Anhängigkeit vom Zustand des Eingangsknotens (36) bereitstellt.

5. Haushaltsgerät nach einem der vorhergehenden Ansprüche, wobei das Haushaltsgerät eine Waschmaschine, ein Wäschetrockner oder ein Waschtrockner ist.

## Claims

1. Household appliance with a microprocessor (80) and with a door monitoring circuit (10) with
- an encoder input (12),
- a state encoder (30), which is connected to the encoder input (12) and represents the state of a loading door of the household appliance,
- an HV relay input (16),
- a relay control output (56) for activating a mains switching relay (70) of the household appliance,
- a monitoring unit (50), which is connected with the relay control output (56), the encoder input (12), the HV relay input (16) and the door monitoring output (22),
wherein a pole of the encoder input (12) forms an input node (36) which is connected to the monitoring unit (50),
wherein the microprocessor is embodied
- to monitor the door monitoring output (22), and
- to switch on the mains switching relay (70), to activate the HV relay input (16) of the door monitoring circuit (10) with an HV relay control signal (HVR_ON), and
wherein the monitoring unit (50) is designed to activate the relay control output (56) as a function of the HV relay control signal (HVR_ON) on the HV relay input (16) only when the state encoder (30) indicates that the loading door of the household appliance is closed.

2. Household appliance according to claim 1, in which the state encoder (30) of the door monitoring circuit (10) is connected via a pull-up resistor (34) and a pull-down resistor (34) between a supply voltage (Vss) and ground (GND).

3. Household appliance according to claim 1 or 2, in which the microprocessor (80) is embodied to activate a trigger input (14) of the door monitoring circuit (10) with a trigger signal (MAIN_TRIGGER) which can change the state of the input node (36).

4. Household appliance according to one of claims 1 to 3, in which the door monitoring circuit (10) has a door signal output (20), which provides a signal as a function of the state of the input node (36).

5. Household appliance according to one of the preceding claims, wherein the household appliance is a washing machine, a tumble dryer or a washer-dryer.

## Revendications

1. Appareil ménager avec un microprocesseur (80) et avec un circuit de surveillance de porte (10) avec,
- une entrée de transmetteur (12),
- un transmetteur d'état (30) raccordé à l'entrée de transmetteur (12) et qui représente l'état d'une porte de chargement de l'appareil ménager,
- une entrée de relais HV (16),
- une sortie de commande de relais (56) pour la commande d'un relais de commutation réseau (70) de l'appareil ménager,
- une unité de surveillance (50), reliée à la sortie de commande de relais (56), à l'entrée de transmetteur (12), à l'entrée de relais HV (16) et à la sortie de surveillance de porte (22),
dans lequel un pôle de l'entrée de transmetteur (12) forme un nœud d'entrée (36), relié à l'unité de surveillance (50),
dans lequel le microprocesseur est formé afin
- de surveiller la sortie de surveillance de porte (22), et
- d'activer le relais de commutation réseau (70), pour qu'il commande l'entrée de relais HV (16) du circuit de surveillance de porte (10) avec un signal de commande de relais HV (HVR_ON), et
dans lequel l'unité de surveillance (50) est aménagée afin de commander la sortie de commande de relais (56) en fonction du signal de commande de relais HV (HVR_ON) à l'entrée de relais HV (16) uniquement lorsque le transmetteur d'état (30) indique que la porte de chargement de l'appareil ménager est fermée.

2. Appareil ménager selon la revendication 1, dans lequel le transmetteur d'état (30) du circuit de surveillance de porte (10) est connecté via une résistance pull-up (34) et une résistance pull-down (34) entre une tension d'alimentation (Vss) et la masse (GND).

3. Appareil ménager selon la revendication 1 ou 2, dans lequel le microprocesseur (80) est formé pour la commande d'une entrée de déclenchement (14) du circuit de surveillance de porte (10) avec un signal de déclenchement (MAIN_TRIGGER), lequel peut modifier l'état du nœud d'entrée (36).

4. Appareil ménager selon l'une des revendications 1 à 3, dans lequel le circuit de surveillance de porte (10) présente une sortie de signal de porte (20), laquelle fournit un signal en fonction de l'état du nœud d'entrée (36).

5. Appareil ménager selon l'une des revendications précédentes, dans lequel l'appareil ménager est un lave-linge, un sèche-linge ou une machine à laver et à sécher.
